# DEMANDE DE BREVET EUROPEEN

(11) **EP 4 711 863 A1**
(43) Date de publication de la demande: **18.03.2026**
(21) Numéro de dépôt: 25195715.5
(22) Date de dépôt: 13.08.2025
(51) Int. Cl.: G04B 18/02

(54) **DISPOSITIF DE RÉGLAGE DE LA MARCHE D`UNE PIÈCE D`HORLOGERIE**

(30) Priorité: 17.09.2024 EP 24200895
(71) Demandeur: ETA SA Manufacture Horlogère Suisse, 2540 Grenchen (CH)
(72) Inventeur: CHRISTAN, Julien, 2502 Bienne (CH); VILLAR, Ivan, 2555 Brügg (CH)
(74) Mandataire: ICB SA

(57) **Abrégé**

L'invention concerne une pièce d'horlogerie incorporant un mouvement mécanique et comprenant un dispositif de réglage de sa marche, lequel comporte une partie mobile en rotation et un mobile de réglage (4) apte à piloter la position angulaire de la partie mobile en rotation. Le dispositif de réglage comporte en outre une bascule (5) munie d'un rouage de liaison (6) et apte à être déplacée en rotation par un poussoir, actionnable par un utilisateur, entre une position débrayée et une position embrayée, dans laquelle le mobile de réglage est relié cinématiquement, par l'intermédiaire du rouage de liaison (6), à un mobile (7) d'un dispositif de correction, comprenant une tige de commande munie d'une couronne permettant d'actionner ce mobile, ou à un mobile d'entrainement d'un indicateur pouvant être entraîné par le dispositif de correction lors d'une correction de la donnée affichée par cet indicateur, de sorte à pouvoir régler la marche de la pièce d'horlogerie en actionnant le poussoir, pour mettre la bascule dans sa position embrayée, et la couronne en translation, pour mettre la tige de commande dans une position axiale de correction donnée, et ensuite en actionnant la couronne en rotation.

## Description

### Domaine technique de l'invention

La présente invention se rapporte au domaine de l'horlogerie mécanique. Elle concerne, plus particulièrement, un dispositif permettant le réglage de la marche d'une pièce d'horlogerie actionnable depuis l'extérieur sans avoir à ouvrir la pièce d'horlogerie. L'invention porte également sur un mouvement comportant un tel dispositif ainsi que sur une pièce d'horlogerie intégrant un tel mouvement.

### Arrière-plan technologique

On connaît plusieurs exemples de mécanismes de réglage de la marche qui sont prévus pour être actionnés sans qu'il soit nécessaire d'ouvrir la pièce d'horlogerie pour accéder au mouvement.

Le document FR 2184949 porte sur un mécanisme permettant d'agir sur la marche du régulateur à partir de l'extérieur de la montre. Le réglage de la marche s'effectue par l'intermédiaire de la tige de remontoir quand elle est mise dans une position longitudinale dédié seulement à ce réglage de la marche, en l'occurrence une quatrième position stable. Même si le passage à cette position spécifique est signalé par le passage d'un point dur, le risque d'y déplacer la tige de remontoir par erreur, et de dérégler ensuite la marche de la montre, demeure important.

Le document US 2933883 prévoit d'effectuer un réglage de la marche de la montre concomitamment à une correction de l'heure affichée par l'intermédiaire de la tige de remontoir. L'amplitude du réglage est cependant limitée à une valeur prédéterminée. Le réglage de la marche de la montre se faisant conjointement à une correction de l'heure affichée, il n'est pas possible de corriger l'un de ces paramètres sans modifier l'autre. Or un affichage erroné de l'heure peut découler notamment d'un arrêt de la montre sans que la marche de cette montre soit en cause. De plus, en général, une erreur temporelle dans l'affichage de l'heure ne permet pas de déterminer une erreur dans le réglage de l'oscillateur mécanique, sauf dans un cas spécifique où l'erreur temporelle résulte d'un fonctionnement constant de la montre durant une période prédéterminée. En effet, une erreur temporelle dans l'affichage de l'heure peut résulter d'une erreur de réglage de l'organe réglant de la montre et de la période écoulée depuis la dernière fois où la montre affichait une heure correcte, sous l'hypothèse que la montre a fonctionné normalement durant toute cette période écoulée.

Le document CH 152943 décrit un mécanisme qui permet, à l'aide d'un poussoir, de remettre à zéro l'aiguille des minutes tout en opérant une correction sur la marche de la montre proportionnelle à la correction apportée à l'affichage de l'heure. Ce mécanisme ne peut être actionné qu'à de courts moments donnés, par exemple lors du passage de l'heure d'une horloge de référence, et pour autant que ladite aiguille des minutes soit suffisamment proche de zéro. De la même façon que pour l'antériorité précédente, il n'y a pas de rapport direct entre l'erreur de l'heure affichée et la correction à apporter à la marche de la montre qui dépend du déphasage par unité de temps de l'oscillateur mécanique découlant d'une erreur de sa fréquence d'oscillation relativement à une fréquence nominale (fréquence de référence) prévue pour cet oscillateur mécanique (déphasage exprimé généralement en secondes par jour).

Le document DE 873677 apporte un enseignement similaire à celui du document précédent.

Les mécanismes de réglage de la marche d'une montre divulgués dans les deux documents précédents présentent plusieurs inconvénients majeurs, premièrement car ils règlent la marche de la montre en fonction de et simultanément à une correction de l'aiguille des minutes et ceci à une heure de référence précise, correction qui ne permet pas de savoir en général la valeur de la correction à apporter à la marche de la montre. Ensuite, ces mécanismes de réglage sont encombrants car ils s'étendent chacun sur une majeure partie de la surface horizontale du mouvement mécanique de la montre. Finalement, ces mécanismes sont complexes et nécessitent un montage peu aisé avec de faibles tolérances de fabrication. Par ailleurs, il n'est pas certain que le mécanisme du document DE 873677, tel que représenté à l'unique figure, soit fonctionnel.

Finalement, le document US 2441847 décrit un dispositif de réglage de la marche d'une montre disposant d'un organe de commande spécifique placé diamétralement à l'opposé de la tige de remontoir. Une graduation placée sur la carrure en vis-à-vis de la couronne de réglage permet de visualiser le niveau de la correction apportée. Cependant la taille réduite de cette graduation et l'absence d'indications pour lire directement la valeur de la correction apportée rend la lecture difficile et le risque d'erreur élevé. Par ailleurs, l'ajout d'une deuxième tige de commande alourdit le style de la montre et multiplie les problèmes d'étanchéité. De plus, le risque est important de dérégler sa montre par mégarde.

### Résumé de l'invention

L'objectif de l'invention est de remédier aux divers inconvénients des mécanismes de l'art antérieur mentionnés précédemment et de proposer un dispositif permettant de corriger et donc de régler, avec une grande précision et avantageusement de manière sécurisée, la marche d'une pièce d'horlogerie incorporant un mouvement mécanique sans avoir à ouvrir la pièce d'horlogerie, sans alourdir le style de la pièce d'horlogerie et sans devoir effectuer un tel réglage à une heure précise donnée, et surtout sans que le réglage de la marche de la pièce d'horlogerie soit simultané à une correction de l'heure affichée et directement fonction de cette correction.

Les buts de l'invention sont atteints par une pièce d'horlogerie comprenant :
- un mouvement mécanique muni d'un organe réglant formé par une masse inertielle et un ressort spiral ;
- un dispositif de correction d'une donnée affichée par au moins un indicateur d'un dispositif d'affichage que comporte la pièce d'horlogerie, ce dispositif de correction étant commandé par une tige de commande munie d'une couronne actionnable en translation et en rotation par un utilisateur ; et
- un dispositif de réglage de la marche de la pièce d'horlogerie qui comporte une partie mobile en rotation, définissant au moins une propriété physique du ressort spiral, et un mobile de réglage apte à piloter la position angulaire de la partie mobile en rotation, de manière à pouvoir agir sur le ressort spiral pour modifier la fréquence de l'organe réglant en fonction de la position angulaire de la partie mobile en rotation.

Cette pièce d'horlogerie est remarquable par le fait que le dispositif de réglage comporte en outre une bascule munie d'au moins une partie d'un rouage de liaison et apte à être déplacée en rotation par un poussoir, actionnable par l'utilisateur, entre une position débrayée et une position embrayée, dans laquelle le mobile de réglage est relié cinématiquement, par l'intermédiaire du rouage de liaison, à un mobile du dispositif de correction ou d'un dispositif d'entrainement dudit indicateur, ce mobile pouvant être entrainé par la tige de commande une fois celle-ci mise dans une position axiale de correction donnée, de sorte à permettre de régler la marche de la pièce d'horlogerie en pressant sur le poussoir, mettant ainsi la bascule dans sa position embrayée, et en actionnant la couronne en translation, pour mettre la tige de commande dans la position axiale de correction donnée, et ensuite en actionnant la couronne en rotation.

Cet agencement permet de réaliser un réglage / une correction de la marche de la pièce d'horlogerie, quelle que soit la position initiale de l'aiguille des minutes et sans risque de déréglage intempestif, la valeur de la correction ne dépendant pas de la position initiale de l'aiguille des minutes et n'étant pas fonction d'une correction apportée à la position de cette aiguille, cette aiguille pouvant si nécessaire être remise à une position correcte suite au réglage de la marche de la montre.

Selon une forme de réalisation particulière de l'invention, le mobile de réglage comporte une came agencée pour coopérer avec un suiveur de came (aussi nommé 'palpeur') qui est solidaire de la partie mobile en rotation.

Selon une forme de réalisation particulière de l'invention, l'organe de réglage est agencé pour définir la longueur active du ressort spiral. Selon une autre forme de réalisation particulière de l'invention, l'organe de réglage comprend un piton auquel est fixé un bras de réglage de la rigidité d'au moins une portion du ressort spiral, ce bras de réglage modifiant la rigidité du ressort spiral en fonction de la position angulaire du piton et donc de la partie mobile en rotation.

Dans un mode de réalisation principal, ledit mobile du dispositif de correction ou du dispositif d'entrainement dudit indicateur et le mobile de réglage sont situés à des niveaux différents dans le mouvement mécanique, le rouage de liaison comprenant un arbre muni à chacune de ses deux extrémités d'une roue de liaison et monté pivotant autour d'un axe de rotation. Dans une variante préférée, ledit axe de rotation est fixe dans le mouvement mécanique et la bascule est montée sur l'arbre de manière à être mobile en rotation autour de l'axe de rotation.

Dans un premier mode de réalisation avantageux, la pièce d'horlogerie est munie d'un indicateur des quantièmes et ladite position de correction axiale donnée est une position de correction de l'indicateur des quantièmes. La bascule dans sa position embrayée relie cinématiquement le mobile de réglage à une roue entraîneuse de quantième.

Dans un deuxième mode de réalisation avantageux, la pièce d'horlogerie est munie d'un indicateur des minutes et ladite position de correction axiale donnée est une position de correction de la position de cet indicateur des minutes. De manière remarquable, la valeur d'une correction de la marche en secondes par jour est indiquée par la variation de la position de l'indicateur des minutes en minute. Alternativement, une graduation spécifique à la fonction de correction de la marche peut être prévue. Suite au réglage de la marche de la montre et après avoir remis la bascule dans sa position débrayée, l'indicateur des minutes peut être mis alors si nécessaire à une position correcte.

### Brève description des figures

Les buts, avantages et caractéristiques de la présente invention apparaîtront également de la description détaillée d'un mode de réalisation donné uniquement à titre d'exemple non limitatif, en référence aux dessins annexés dans lesquels :
- La figure 1 représente partiellement un mouvement horloger comportant un dispositif de réglage de la marche selon l'invention ;
- les figures 2 et 3 représentent une bascule du dispositif de réglage respectivement dans la position débrayée et la position embrayée ;
- la figure 4 est une vue en coupe de la bascule et de son rouage de liaison, du mobile du rouage de mise à l'heure et du mobile de réglage de la marche ;
- la figure 5 est une vue en perspective de la bascule et de son rouage de liaison ; et
- La figure 6 représente une variante de l'organe réglant avec son ressort spiral et une partie du dispositif de réglage reliée au ressort-spiral.

### Description détaillée de l'invention

Le réglage de la marche des pièces d'horlogerie mécaniques munies d'un régulateur balancier-spiral, s'effectue de manière classique en déplaçant une raquette agencée pour agir sur la longueur active du ressort spiral. Cette opération s'effectue généralement en atelier en ouvrant la boite de la montre pour accéder au système de réglage. En plus de devoir immobiliser la pièce d'horlogerie, la seule ouverture et fermeture de la boîte peut affecter la marche de la montre et rendre la correction moins précise. Il a été proposé par le passé différentes solutions pour effectuer le réglage de la marche depuis l'extérieur de la montre mais aucune ne s'est imposée et ne subsiste aujourd'hui malgré les avantages d'une telle solution.

La présente invention propose un dispositif de réglage de la marche d'une pièce d'horlogerie mécanique qui est actionnable depuis l'extérieur. La figure 1 représente une vue partielle d'un mouvement horloger comportant un tel dispositif de réglage. Le mouvement mécanique de cette pièce d'horlogerie est muni d'un organe réglant comprenant une masse inertielle 1, sous forme de balancier, et un ressort spiral 2. Le balancier (oscillateur mécanique) est monté pivotant entre une platine 8 et un pont 9.

La pièce d'horlogerie comprend classiquement un dispositif de correction d'au moins une donnée affichée respectivement par au moins un indicateur d'un dispositif d'affichage que comporte cette pièce d'horlogerie. Le dispositif de correction est commandé par une tige de commande munie d'une couronne et actionnable en translation et en rotation par un utilisateur. Dans le mode de réalisation représenté, le dispositif de correction englobe un dispositif de mise à l'heure, à savoir de correction de l'affichage des indicateurs de l'heure courante (en particulier l'aiguille des heures et l'aiguille des minutes) et également, le cas échéant, un dispositif de correction d'au moins un autre indicateur de la pièce d'horlogerie, notamment d'un indicateur des quantièmes et/ou d'un second fuseau horaire. Le dispositif de correction comprend usuellement un rouage de correction, lequel englobe un rouage de mise à l'heure comprenant au moins un mobile 7, et la tige de commande est déplaçable axialement dans au moins une position de correction, depuis une position neutre permettant de remonter le mouvement mécanique de la pièce d'horlogerie. La couronne est montée fixement sur la tige de commande et actionnable en translation et en rotation par un utilisateur.

Le dispositif de réglage de la marche de la pièce d'horlogerie comporte une partie mobile en rotation 3, définissant au moins une propriété physique du ressort spiral, et un mobile de réglage 4 apte à piloter la position angulaire de la partie mobile en rotation, de manière à pouvoir agir sur le ressort spiral 2 pour modifier la fréquence de l'organe réglant en fonction de la position angulaire de la partie mobile en rotation. La partie mobile en rotation 3 est montée pivotante sur le pont 9 et est coaxiale avec le balancier. De manière générale, un organe de réglage, monté fixe sur la partie mobile en rotation 3, permet d'agir sur le ressort spiral 2 pour modifier légèrement la fréquence de l'organe réglant en fonction de la position angulaire de la partie mobile en rotation et ainsi d'ajuster la marche de la pièce d'horlogerie (aussi nommée la montre).

De façon traditionnelle et non représentée, l'organe de réglage peut être constitué de deux goupilles entre lesquelles passent le ressort spiral et contre lesquelles ce ressort spiral vient alternativement en contact. La rotation de la raquette par le dispositif de réglage permet alors d'ajuster la longueur active du spiral et la fréquence d'oscillation du régulateur.

Dans le mode de réalisation représenté, l'extrémité externe du ressort spiral est fixée par un piton 9a sur le pont 9 tel qu'on peut le voir sur la figure 6. Le ressort spiral 2 possède un bras de réglage 2a dont l'extrémité est fixée à l'organe de réglage, lequel est formé ici par un piton 3a monté fixement sur la partie mobile en rotation 3. La rotation de cette partie mobile en rotation agit sur le bras de réglage du ressort spiral via le piton 3a, avec pour effet de modifier légèrement la rigidité du ressort spiral et ainsi la fréquence du régulateur. On peut se référer notamment au document EP 4009115 A1 pour ce type de réglage de la marche.

Quel que soit le mode de réalisation choisit pour le ressort spiral et le type de réglage de la marche prévu, c'est la position angulaire de la partie mobile en rotation qui détermine la fréquence de l'organe réglant (régulateur). Cette position angulaire est pilotée par le mobile de réglage 4 monté pivotant sur le pont 9. Dans le mode de réalisation présenté, le mobile de réglage porte une came 4a en forme de colimaçon destinée à coopérer avec un suiveur de came 3b solidaire de la partie mobile en rotation 3.

Un élément élastique 12, monté sur le pont 9, agit sur la partie mobile en rotation 3 afin de maintenir le suiveur de came 3b au contact de la came 4a. Dans une variante alternative non représentée, la partie mobile en rotation est en liaison desmodromique avec le mobile de réglage 4.

Le dispositif de réglage de la marche selon l'invention comporte en outre une bascule 5 mobile en rotation autour d'un axe de rotation 5a et apte à être déplacée par un poussoir de la pièce d'horlogerie, lequel est actionnable par un utilisateur depuis l'extérieur de la pièce d'horlogerie et agit sur une partie terminale 5c de la bascule à l'encontre d'un moyen de rappel élastique 10, visible sur les figures 2 et 3.

La bascule 5 est munie d'une partie d'un rouage de liaison 6 destiné à relier cinématiquement le mobile de réglage 4 à un mobile 7 du rouage de mise à l'heure. Lorsque le poussoir n'est pas soumis à une pression axiale, la bascule 5 se trouve dans une position débrayée dans laquelle la liaison cinématique entre le mobile de réglage 4 et le rouage de mise à l'heure est interrompue. Lorsqu'on actionne le poussoir en pressant axialement dessus, la bascule 5 est déplacée dans une position embrayée dans laquelle le mobile de réglage 4 est relié cinématiquement au mobile 7 du rouage de mise à l'heure par l'intermédiaire du rouage de liaison 6. La configuration du rouage de liaison pourra être déterminée par l'homme du métier en fonction de la conception du mouvement de la pièce d'horlogerie.

Ainsi, de manière générale, la bascule 5 peut être actionnée en rotation entre une position débrayée et une position embrayée, dans laquelle le mobile de réglage 4 est relié cinématiquement, par l'intermédiaire du rouage de liaison 6, à un mobile 7 du dispositif de correction ou d'un dispositif d'entrainement d'un indicateur donné, ce mobile 7 pouvant être entrainé par la tige de commande une fois celle-ci mise dans une position axiale de correction donnée, de sorte à permettre de régler la marche de la pièce d'horlogerie en pressant sur le poussoir, mettant ainsi la bascule 5 dans sa position embrayée, et en actionnant la couronne en translation, pour mettre la tige de commande dans la position axiale de correction donnée, et ensuite en actionnant la couronne en rotation.

Dans le mode de réalisation présenté, on constate que le mobile de réglage 4 n'est pas sur le même niveau que le mobile 7 du rouage de mise à l'heure, ce qui est favorable pour la conception du mouvement mécanique, et que le rouage de liaison 6 comporte un arbre 5b qui est muni à ses deux extrémités de deux roues de liaison, fixées à cet arbre, pour s'adapter à cette différence de niveau. L'arbre 55b est monté concentriquement avec l'axe de rotation 5a, lequel est fixe dans le mouvement mécanique. La bascule 5 est montée sur l'arbre de manière à être mobile en rotation autour de l'axe de rotation indépendamment des deux roues de liaison. Dans le mode de réalisation représenté, le rouage de liaison 6 est en prise permanente avec un pignon du mobile de réglage 4 et l'embrayage s'effectue au niveau du mobile 7 du rouage de mise à l'heure. Il est bien évident que d'autres configurations sont possibles sans sortir du cadre de l'invention.

Pour effectuer le réglage de la marche de la montre du mode de réalisation principal représenté, il convient de presser sur le poussoir, pour commander la bascule 5 en la mettant ainsi dans sa position embrayée, et conjointement de tirer sur la couronne pour placer la tige de commande dans la position de correction prévue pour le réglage de la marche du mouvement mécanique et donc de la marche de la pièce d'horlogerie. Ensuite, tout en maintenant la pression sur le poussoir, il faut tourner la couronne pour effectuer le réglage souhaité de la marche de la pièce d'horlogerie / montre. Dans la variante représentée, la position de correction prévue est une position de mise à l'heure / correction de l'indication de l'heure. Dans d'autres variantes, on peut choisir d'autres positions de correction de la tige de commande, notamment la position de correction d'un quantième (lorsque la pièce d'horlogerie est munie d'un quantième). Le double actionnement, qui mobilise les deux mains de l'utilisateur, permet d'éviter toute opération de réglage involontaire de la marche de la montre.

Dans une alternative, la bascule est bistable, dans sa position débrayée et dans sa position embrayée, et il est alors prévu que l'actionnement du poussoir fasse passer alternativement cette bascule bistable d'une position stable à l'autre. Ainsi, lors du réglage de la marche via la couronne actionnant la tige de commande, il n'est pas nécessaire dans cette alternative de maintenir une pression sur le poussoir. Toutefois, cette alternative présente l'inconvénient majeur de ne pas bien sécuriser l'action de réglage de la marche de la montre, car une pression involontaire sur le poussoir peut engendrer une correction involontaire de la marche lors d'une correction ultérieure de l'heure. On remarquera que le fait de dérégler sa montre en procédant au réglage de la marche ne présente pas un inconvénient important, car le besoin de régler la marche provient généralement du constat que la montre n'est plus à l'heure courante. La montre a donc besoin, dans tous les cas, d'être remise à l'heure précise, que l'on effectue ou non le réglage de la marche.

Le réglage de la marche s'effectue dans les deux sens aussi bien vers l'avance que le retard, en fonction du sens d'actionnement de la couronne de commande.

Un avantage important de l'invention est la précision avec laquelle la correction de la marche peut être effectuée. On peut choisir pour cela que le mobile destiné à entraîner le rouage de liaison 6 soit autre qu'un mobile du rouage de mise à l'heure et notamment une roue entraîneuse de quantième dont la faible vitesse de rotation permet d'obtenir une grande précision pour la correction de la marche.

Un autre avantage de l'invention est de pouvoir utiliser les moyens d'affichage de l'heure existants pour mesurer et contrôler la valeur de la correction apportée à la marche de la montre. Lorsque le mobile de réglage 4 est relié au rouage de mise à l'heure pendant le réglage de la marche de la pièce d'horlogerie, la valeur de la correction apportée à la marche est directement proportionnelle à la variation de l'indication horaire, en particulier de la position de l'indicateur des minutes. Il n'est donc pas nécessaire d'avoir des moyens d'affichage supplémentaires pour contrôler la valeur de la correction de la marche. De plus, la grande taille et la bonne lisibilité de l'affichage des minutes permet une grande précision dans la lecture de la valeur de correction de la marche. On peut soit prévoir une graduation spécifique, soit plus simplement utiliser la graduation des minutes en choisissant un rapport de démultiplication appropriée.

Ainsi le dispositif de correction de la marche selon l'invention permet un réglage de la marche sans ouvrir la pièce d'horlogerie et, dans le mode de réalisation préféré décrit, sans risque de déréglage intempestif, sans alourdir le style par l'ajout d'indicateurs spécifiques (bien qu'il soit prévu l'ajout d'un poussoir sur la boîte de la pièce d'horlogerie mais ce poussoir peut ne pas être saillant) et en particulier avec une grande précision dans la correction effectuée et dans la lecture de la valeur corrigée.

## Revendications

1. Pièce d'horlogerie comprenant :
- un mouvement mécanique muni d'un organe réglant formé par une masse inertielle (1) et un ressort spiral (2) ;
- un dispositif de correction d'une donnée affichée par au moins un indicateur d'un dispositif d'affichage que comporte la pièce d'horlogerie, ce dispositif de correction étant commandé par une tige de commande munie d'une couronne actionnable en translation et en rotation par un utilisateur ; et
- un dispositif de réglage de la marche de la pièce d'horlogerie qui comporte une partie mobile en rotation (3), définissant au moins une propriété physique du ressort spiral, et un mobile de réglage (4) apte à piloter la position angulaire de la partie mobile en rotation, de manière à pouvoir agir sur le ressort spiral (2) pour modifier la fréquence de l'organe réglant en fonction de la position angulaire de la partie mobile en rotation ;
**caractérisée en ce que** le dispositif de réglage comporte en outre une bascule (5) munie d'au moins une partie d'un rouage de liaison (6) et apte à être déplacée en rotation par un poussoir, actionnable par l'utilisateur, entre une position débrayée et une position embrayée, dans laquelle le mobile de réglage (4) est relié cinématiquement, par l'intermédiaire du rouage de liaison, à un mobile (7) du dispositif de correction ou d'un dispositif d'entrainement dudit indicateur, ce mobile pouvant être entrainé par la tige de commande une fois celle-ci mise dans une position axiale de correction donnée, de sorte à permettre de régler la marche de la pièce d'horlogerie en pressant sur le poussoir, mettant ainsi la bascule dans sa position embrayée, et en actionnant la couronne en translation, pour mettre la tige de commande dans la position axiale de correction donnée, et ensuite en actionnant la couronne en rotation.

2. Pièce d'horlogerie selon la revendication 1, **caractérisée en ce que** ledit mobile (7) du dispositif de correction ou du dispositif d'entrainement dudit indicateur et le mobile de réglage (4) sont situés à des niveaux différents dans le mouvement mécanique, ledit rouage de liaison (6) comprenant un arbre (5b) muni à ses deux extrémités respectivement de deux roues de liaison, fixées à cet arbre, et monté pivotant autour d'un axe de rotation (5a).

3. Pièce d'horlogerie selon la revendication 2, **caractérisée en ce que** ledit axe de rotation (5a) est fixe dans le mouvement mécanique et la bascule est montée sur l'arbre de manière à être mobile en rotation autour de l'axe de rotation indépendamment des deux roues de liaison.

4. Pièce d'horlogerie selon une quelconque des revendications 1 à 3, **caractérisée en ce que** le mobile de réglage (4) comporte une came (4a) agencée pour coopérer avec un suiveur de came (3b) solidaire de la partie mobile en rotation (3).

5. Pièce d'horlogerie selon une quelconque des revendications 1 à 4, **caractérisée en ce que** la bascule (5) peut être déplacée entre la position débrayée et la position embrayée à l'encontre d'un moyen de rappel élastique (10), cette bascule demeurant dans la position embrayée seulement tant qu'une pression suffisante pour vaincre le moyen de rappel est exercée sur le poussoir.

6. Pièce d'horlogerie selon une quelconque des revendications précédentes 1 à 5, **caractérisée en ce que** la partie mobile en rotation (3) porte fixement un piton (3a) auquel est fixé un bras de réglage (2a) de la rigidité d'au moins une portion du ressort spiral (2), ce bras de réglage étant agencé pour modifier la rigidité du ressort spiral (2) en fonction de la position angulaire du piton et donc de la partie mobile en rotation.

7. Pièce d'horlogerie selon une quelconque des revendications 1 à 6, laquelle est munie d'un indicateur des quantièmes, **caractérisée en ce que** ladite position de correction axiale donnée est une position de correction de l'indicateur des quantièmes ; et **en ce que** la bascule dans sa position embrayée relie cinématiquement le mobile de réglage à une roue entraîneuse de quantième.

8. Pièce d'horlogerie selon une quelconque des revendications 1 à 6, laquelle est munie d'un indicateur des minutes ; **caractérisée en ce que** ladite position de correction axiale donnée est une position de correction de la position de l'indicateur des minutes ; et **en ce que** la valeur d'une correction de la marche est indiquée par la variation de la position de l'indicateur des minutes.
